# EUROPÄISCHE PATENTSCHRIFT

(11) **EP 0 247 447 B1**
(45) Veröffentlichungstag und Bekanntmachung des Hinweises auf die Patenterteilung: **17.01.1990**
(21) Anmeldenummer: 87106999.3
(22) Anmeldetag: 14.05.1987
(51) Int. Cl.: F02M 61/04, F02M 61/16

(54) **Vorrichtung zum dosierten Zuführen eines Brennstoffen, insbesondere in den Brennraum einer Brennkraftmaschine**
Device for supplying metered fuel, particularly to the combustion chamber of an internal-combustion engine
Dispositif pour l'alimentation dosée d'un combustible en particulier dans la chambre de combustion d'un moteur à combustion interne

(30) Priorität: 22.05.1986 DE 3617255
(43) Veröffentlichungstag der Anmeldung: 02.12.1987
(73) Patentinhaber: Bayerische Motoren Werke Aktiengesellschaft, 80788 München (DE); Deutsche Forschungsanstalt für Luft- und Raumfahrt e.V., 51126 Köln (DE)
(72) Erfinder: Strobl, Wolfgang, D-8078 Eichstätt (DE); Peschka, Walter, D-7032 Sindelfingen (DE); Schneider, Gottfried, D-7000 Stuttgart 80 (DE)
(74) Vertreter: Bücken, Helmut

(56) Entgegenhaltungen:
- CH-A- 380 441
- DE-C- 733 319
- FR-A- 844 383
- GB-A- 27 756

## Beschreibung

Die Erfindung geht gemäß dem Oberbegriff des unabhängigen Patentanspruches von der DE-C 733 319 aus.

Diese bekannte Vorrichtung ist ein mit einer Brennstoffeinspritzdüse versehenes Einlaßventil für Brennkraftmaschinen. Diese bekannte Vorrichtung ist zum Ausbringen von flüssigem oder pulverförmigem Brennstoff vorgesehen, wobei dem jeweiligen Brennstoff zusätzlich Druckluft zugegeben wird. Die Brennstoffeinspritzdüse umfaßt für das jeweilige Medium jeweils einen gesonderten Anschluß. Da ferner die Brennstoffeinspritzdüse in einem von der einströmenden Ansaugluft relativ gut gekühlten Einlaßventil angeordnet ist, bleibt ein der Austrittsöffnung im hohlen Schaft als Vorratskammer vorgelagerter Brennstoff relativ kühl.

Weiter ist aus der DE-A 3 432 663 eine im Brennraum eines Dieselmotors gesondert anordbare Brennstoffeinspritzdüse bekannt, bei der dem Einspritzstrahl zur besseren Gemischbildung eine Eigendrehung um die Strahlachse aufgeprägt ist. Diese Eigendrehung bzw. der Drall des Einspritzstrahles wird durch zur Ventilachse geneigt angeordnete Kanäle bewirkt, über die der Brennstoff bei geöffnetem Ventil aus einer im Ventilkörper ausgebildeten Kammer der Austrittsöffnung zugeführt wird. In einem ersten Beispiel ist der Kanal am Außenumfang eines dem Ventilkegel benachbarten zylindrischen Bundes schraubenlinienartig angeordnet, wobei der Kanal mit einer den Brennstoff bevorratenden Ringkammer in Verbindung steht. Die Ringkammer ist einerseits vom Schaft des Ventiles und andererseits von der den Ventil-Bund aufnehmenden Bohrung im Ventilkörper begrenzt. In einem zweiten Ausführungsbeispiel ist die den Brennstoff bevorratende Kammer als eine vom Ventil im Ventilkörper radial beabstandete Ringkammer ausgebildet, von der aus der Brennstoff bei geöffnetem Ventil über tangential angeordnete Kanäle der Austrittsöffnung zugeführt wird. Für beide Beispiele gilt ein relativ ungehinderter Wärmezufluß zum Brennstoff in der jeweiligen Vorratskammer der Vorrichtung.

Der Erfindung liegt die Aufgabe zugrunde, die gattungsgemäße Vorrichtung als eine im Brennraum gesondert angeordnete Brennstoffeinspritzdüse derart auszubilden, daß der wesentliche Teil des in der Vorrichtung bei Betrieb bevorrateten Brennstoffes, insbesondere kryogenen Brennstoffes, wenig Wärme aufnehmen kann.

Diese Aufgabe wird mit den kennzeichnenden Merkmalen des unabhängigen Patentanspruches gelöst. Mit der Erfindung wird der Brennstoff über einen einzigen Anschluß sowohl der im hohlen Schaft angeordneten Vorratskammer als auch dem zwischen Ventil-Schaft und Ventilkörper gebildeten Spalt zugeführt. Mit dem Brennstoff in diesem Spalt ist eine Unterbrechung des Wärmeflusses vom Ventilkörper zu dem im hohlen Schaft des Ventils bevorratenden Brennstoff erreicht. Da ferner der Brennstoff in diesem Spalt spätestens bei bewegtem Schaft zur Steuerung der Austrittsöffnung mit der benachbarten Überströmkammer in brennstoffführender Verbindung steht, ergibt sich vor allem bei geöffnetem Ventil ein Brennstoff-Fließen im Bypass. Dies hat den Vorteil, daß der Brennstoff im Spalt bzw. im Bypass nur eine kurze Verweilzeit aufweist und somit einerseits wenig Wärme aufnimmt und andererseits den hohlen Schaft des Ventiles von außen zusätzlich kühlt. Die erfindungsgemäße Vorrichtung findet vorzugsweise Verwendung bei Einsatz eines kryogenen, gasförmigen Brennstoffes, inbesondere Wasserstoff.

Anspruch 3 beschreibt eine weitere Ausgestaltung der Vorrichtung, bei der das Ventil über den Schaft durch eine gesonderte Hub-Betätigungseinrichtung intermittierend gesteuert wird. Um den durch die große Masse der Betätigungseinrichtung begünstigten Wärmezufluß zu dem hinter dem Ventil im hohlen Schaft befindlichen Brennstoffvorrat gering zu halten, wird der Schaft nach einem Teilmerkmal des Anspruches 6 etwa bis zur Kupplung mit der Hub-Betätigungseinrichtung hohl gestaltet. Damit ist bei radialer Brennstoffzuführung auf etwa der halben Länge des Schaftes zur Vorratskammer im hohlen Schaft des Ventiles zwischen der Zuführung und der Betätigungseinrichtung ein Kältepolster verwirklicht. Mit der im Anspruch 4 beschriebenen Anordnung für den über den Ventilkörper hinaus zur Kupplung mit der Hub-Betätigungseinrichtung verlängerten Schaft ist eine hermetische Abdichtung nach außen zur Umgebung erreicht und damit eine bei kryogenen Brennstoffen schwierig zu beherrschende Gleitdichtung vermieden. Im Anspruch 5 ist schließlich eine Betätigungseinrichtung beschrieben, die im Durchmesser in vorteilhafter Weise klein baut und den für die hermetische Abdichtung vorgesehenen Balg vor Beschädigungen schützt.

Die Erfindung ist anhand eines in der Zeichnung in einem halben Längsschnitt dargestellten Ausführungsbeispiels beschrieben.

Eine Vorrichtung 1 zum dossierten Zuführen von kryogenem, gasförmigem Wasserstoff in den Brennraum einer nicht gezeigten Brennkraftmaschine umfaßt in einem Ventilkörper 2 ein über einen Schaft 3 geführtes Ventil 4, das eine im Ventilkörper 2 angeordnete Austrittsöffnung 5 intermittierend steuert. Die intermittierende Steuerung des Ventiles 4 wird durch eine gesonderte Hub-Betätigungseinrichtung 6 bewirkt, die am Schaft 3 des Ventiles 4 angreift. Im Ventilkörper 2 ist der Schaft 3 in einem dem Ventil 4 abgewandten Endbereich durch eine Buchse 7 geführt. Im Hinblick auf den kryogenen Brennstoff kann diese aus Teflongraphit oder Teflonbronze gebildet sein.

Wie aus der Fig. hervorgeht, ist der Schaft 3 zwischen dem Ventil 4 und der Kupplungsstelle mit der Hub-Betätigungseinrichtung 6 hohl gestaltet. Der hohle Schaft 3 dient in der Vorrichtung 1 als Vorratskammer 8 für den kryogenen Wasserstoff, der über die Austrittsöffnung 5 in den Brennraum der Brennkraftmaschine eingeführt werden soll. Für die Zuführung des kryogenen Wasserstoffes ist der Buchse 7 ventilseitig benachbart im Ventilkörper 2 eine mit einem Brennstoffanschluß 9 in Verbindung stehende Zulaufkammer 10 angeordnet. Die Zulaufkammer 10 steht über Öffnungen 11 im Schaft 3 mit der Vorratskammer 8 in brennstofführender Verbindung. Weiter sind im Schaft 3 dem Ventil 4 nahe benachbart Kanäle 12 angeordnet. Die Kanäle 12 verbinden die Vorratskammer 8 mit einer im Ventilkörper 2 zum Schaft 3 konzentrischen Überströmkammer 13. Die Überströmkammer 13 schließt unmittelbar an die Austrittsöffnung 5 bzw. den Ventilsitz 14 an. Die Kanäle 12 sind zur Erzielung eines mit Drall behafteten Einspritzstrahles zur Ventilachse 15 schräg und/oder in Umfangsrichtung des Schaftes 3 etwa tangential angeordnet. Weiter steht die Zulaufkammer 10 über einen zwischen Schaft 3 und Ventilkörper 2 gebildeten Spalt 16 mit der Überströmkammer 13 in brennstofführender Verbindung.

Auf der von der Buchse 7 vom Ventil 4 abgewandten Seite ist der Schaft 3 über den Ventilkörper 2 hinaus verlängert zur Verbindung mit der gesonderten Hub-Betätigungseinrichtung 6. Wie aus der Zeichnung weiter hervorgeht, ist der Schaft 3 etwa bis zur Kupplungstelle mit der Hub-Betätigungseinrichtung 6 hohl gestaltet. Weiter ist am Schaft 3 in seinem der Hub-Betätigungseinrichtung 6 zugewandten Endbereich ein vom Ventilkörper 2 axial beabstandeter Verbindungsflansch 17 brennstoffdicht angeordnet. Zur Erzielung einer brennstoffdichten Anordnung ist zwischen dem Verbindungsflansch 17 und dem freien Ende des Ventilkörpers 2 ein axial nachgiebiger Balg 18 angeordnet, der an beiden Enden mit dem jeweiligen Bauteil in brennstoffdichter Verbindung steht.

Die Hub-Betätigungseinrichtung 6 umfaßt einen das Ventil 4 über den Schaft 3 in Öffnungsrichtung bewegenden Hubantrieb 10 sowie eine Schließfeder 20. Die Schließfeder 20 ist in einem einerseits mit dem Ventilkörper 2 verbundenen und andererseits den Hubantrieb 19 tragenden Gehäuse 21 angeordnet und einenends gegen das Gehäuse 21 abgestützt. Andernends stützt sich die Schließfeder 20 auf einem radial auswärts gerichteten Flansch 22 einer über den Verbindungsflansch 17 am Schaft 3 angeordneten, hutförmigen Büchse 23 ab. Über das Gehäuse 21 bildet die Hub-Betätigungseinrichtung 6 mit dem Ventilkörper 2 eine Baueinheit.

Beim Betrieb der Brennkraftmaschine tritt der mit Druck über den Brennstoffanschluß 9 zugeführte kryogene Wasserstoff über Öffnungen 11 dem im hohlen Schaft 3 gebildeten Vorratsraum 8 zu. Bei öffnendem Ventil 4 tritt der Wasserstoff aus der Vorratskammer 8 über die Kanäle 12 mit Drall in die Überströmkammer 13 ein und von ihr über die Austrittsöffnung 5 in den Brennraum der Brennkraftmaschine. Der Spalt 16 zwischen dem Schaft 3 und dem Ventilkörper 2 bewirkt zum einen ganz allgemein eine Unterbrechung des Wärmeflusses zu dem im hohlen Schaft 3 bzw. im Vorratsraum 8 befindlichen kryogenen Brennstoff. Zum anderen bewirkt der Spalt 16 einen Brennstofftransport von der Zulaufkammer 10 zur Überströmkammer 13 mit dem Effekt einer großflächigen Kühlung des Schaftes 3 an seiner Außenfläche. Der aus der Vorratskammer 8 über die Kanäle 12 und die Überströmkammer 13 der Austrittsöffnung 5 zuströmende Wasserstoff übt eine Sogwirkung auf den im Spalt 16 befindlichen Wasserstoff aus, so daß der zur Vorratskammer 8 durch den Spalt 16 im Bypass befindliche Wasserstoff rasch erneuert wird und damit eine gute Kühlung des Schaftes 3 bewirkt.

## Patentansprüche

1. Vorrichtung zum dosierten Zuführen eines Brennstoffes, insbesondere in den Brennraum einer Brennkraftmaschine,
- umfassend einen Ventilkörper (2) mit einer stromab eines Ventilsitzes (14) angeordneten Austrittsöffnung (5), die intermittierend von einem Ventil (4) gesteuert ist,
- das über einen im Ventilkörper (2) von der Austrittsöffnung (5) entfernt geführten (Buchse 7) Schaft (3) betätigt ist,
- wobei der hohl gestaltete Schaft (3) eine Brennstoff-Vorratskammer (8) bildet,
- die einerseits über im Schaft (3) ventilseitig angeordnete Kanäle (12) mit einer stromauf des Ventilsitzes (14) benachbarten Überströmkammer (13) und andererseits mit einem Anschluß in Verbindung steht,
- daß ferner ein Brennstoffanschluß (9) mit einer der Führung (Buchse 7) ventilseitig benachbarten Zulaufkammer (10) in Verbindung steht,
- an die sich in Richtung der Überströmkammer (13) ein zwischen Schaft (3) und Ventilkörper (2) gebildeter Spalt (16) anschließt,
- der zumindest bei bewegtem Schaft (3) bzw. Ventil (4) mit der Überströmkammer (13) in brennstofführender Verbindung steht, dadurch gekennzeichnet,
- daß der Anschluß für die im hohlen Schaft (3) angeordnete Vorratskammer (8) mittels radial gerichteter Öffnungen (11) im Schaft (3) gebildet ist,
- die im Bereich der Zulaufkammer (10) des Brennstoffanschlusses (9) angeordnet sind.

2. Vorrichtung nach Anspruch 1, gekennzeichnet durch die Verwendung für einen kryogenen, gasförmigen Brennstoff, insbesondere Wasserstoff.

3. Vorrichtung nach den Ansprüchen 1 und 2, dadurch gekennzeichnet,
- daß der Schaft (3) über den Ventilkörper (2) hinaus verlängert ist zur Verbindung mit einer gesonderten Hub-Betätigungseinrichtung (6),
- die mit dem Ventilkörper (2) eine Baueinheit bildet.

4. Vorrichtung nach Anspruch 3, dadurch gekennzeichnet,
- daß am Schaft (3) in seinem der Hub-Betätigungseinrichtung (6) zugewandten Endbereich ein vom Ventilkörper (2) axial beabstandeter Verbindungsflansch (17) brennstoffdicht angeordnet ist,
- der weiter mit dem Ventilkörper über einen axial nachgiebigen Balg (18) in brennstoffdichter Verbindung steht.

5. Vorrichtung nach den Ansprüchen 3 und 4, dadurch gekennzeichnet,
- daß die Hub-Betätigungseinrichtung (6) einen das Ventil (4) über den Schaft (3) in Offnungsrichtung bewegenden Hubantrieb (19) und eine Schließfeder (20) umfaßt,
- die in einem einerseits mit dem Ventilkörper (2) verbundenen und andererseits den Hubantrieb tragenden Gehäuse (21) angeordnet ist, und
- auf einen radial auswärts gerichteten Flansch (22) einer über den Verbindungsflansch (17) am Schaft (3) angeordneten, hutförmigen Büchse (23) einwirkt.

6. Vorrichtung nach den Ansprüchen 1 - 5, dadurch gekennzeichnet,
- daß der Schaft (3) im Ventilkörper (2) über eine Buchse (7) aus Teflongraphit oder Teflonbronze geführt und
- etwa bis zur Kupplungsstelle mit dem Hubantrieb (19) hohl gestaltet ist.

## Revendications

1. Dispositif pour l'introduction dosée d'un combustible, en particulier dans la chambre de combustion d'un moteur à combustion interne,
- comprenant un corps (2) de soupape avec une ouverture (5) de sortie disposée en aval du siège (14) de soupape, cette ouverture étant commandée de façon intermittente par une soupape (4),
- cette soupape étant actionnée par l'intermédiaire d'une tige (3) guidée par un manchon (7) situé dans le corps (2) de soupape et éloigné de l'ouverture (5) de sortie,
- grâce à quoi la tige (3) de forme creuse constitue une chambre (8) de réserve de combustible,
- laquelle se trouve en liaison, d'un côté avec une chambre by-pass (13) voisine et en amont du siège (14) de soupape, par l'intermédiaire de canaux (12) disposés du côté de la soupape dans la tige (3), et de l'autre côté avec un raccordement,
- et que, de plus, un raccordement (9) de combustible est en liaison avec une chambre (10) d'entraînement voisine du guidage du côté de la soupape (manchon 7),
- cette chambre d'entraînement étant reliée à un intervalle (16) formé en direction de la chambre by-pass (13) entre la tige (3) et le corps (2) de soupape,
- cet intervalle se trouvant en liaison de guidage de combustible, au moins lors du déplacement de la tige (3) ou de la soupape (4) avec la chambre by-pass (13),
- caractérisé en ce que le raccordement pour la chambre (8) de réserve disposée dans la tige creuse (3) est réalisé au moyen d'ouvertures (11) dirigées radialement dans la tige (3),
- ces ouvertures étant disposées dans la zone de la chambre (10) d'entraînement du raccordement (9) de combustible.

2. Dispositif selon la revendication 1, caractérisé en ce qu'il est utilisé pour un combustible gazeux cryogénique, en particulier l'hydrogène.

3. Dispositif selon les revendications 1 et 2, caractérisé en ce que:
- la tige (3) est prolongée vers l'extérieur au-delà du corps (2) de soupape, pour être reliée avec un dispositif séparé d'actionnement par levage,
- ce dispositif formant une unité compacte de construction avec le corps (2) de soupape.

4. Dispositif selon la revendication 3, caractérisé en ce que :
- sur la tige (3), dans sa zone d'extrémité voisine du dispositif (6) d'actionnement par levage, une bride (17) de liaison, étanche au combustible, est disposée, axialement distance du corps (2) de soupape,
- cette bride étant de plus en liaison étanche au combustible avec le corps de soupape par l'intermédiaire d'une membrane (18) étant axialement flexible.

5. Dispositif selon les revendications 3 et 4, caractérisé en ce que:
- le dispositif (6) d'actionnement par levage comprend une commande (19) de levage déplaçant la soupape (4) dans la direction de l'ouverture par l'intermédiaire de la tige (3), et un ressort (20) de fermeture,
- ce ressort étant disposé dans un carter (21) qui est relié d'un côté avec le corps (2) de soupape et porte de l'autre côté la commande de levage, et
- ce ressort agissant sur une bride (22), s'étendant radialement vers l'extérieur, d'une boîte (23) en forme de chapeau disposée sur la tige (3) par l'intermédiaire de la bride (17) de liaison.

6. Dispositif selon les revendications 1 à 5, caractérisé en ce que:
- la tige (3) est guidée dans le corps (2) de soupape par l'intermédiaire d'un manchon (7) en graphite et téflon ou en bronze et téflon, et
- cette tige étant de forme creuse à peu près jusqu'à la position d'accouplement avec la commande

(19) de levage.

## Claims

1. A device for the metered supply of a fuel, especially into the combustion chamber of an internal combustion engine,
comprising a valve body (2) having an outlet opening arranged downstream of a valve seating (14), which opening is intermittently controlled by a valve (4)
which is actuated by means of a shank (3) (bush 7) guided in the valve body (2) remotely from the outlet opening (5),
the shank (3) of hollow formation forming a fuel reservoir (8),
which is in connection for the one part by way of passages (12) arranged in the shank (3) on the valve side with an overflow chamber (13) adjacent upstream of the valve seating (14) and for another part with a connection,
in that further a fuel connection (9) is in connection with a feed chamber (10) adjacent, on the valve side, to the guide (bush 7),
which is adjoined by a gap (16) formed in the direction of the overflow chamber (13) between shank (3) and valve body (2),
which is in fuel-conducting connection, at least when the shank (3) or valve (4) is moving, with the overflow chamber (13), characterised in that
the connection for the reservoir (8) arranged in the hollow shank (3) is formed by means of radially-directed openings (11) in the shank (3)
which are arranged in the region of the feed chamber (10) of the fuel connection (9).

2. A device according to Claim 1, characterised by use for a cryogenic gaseous fuel, especially hydrogen.

3. A device according to Claims 1 and 2, characterised in that the shank (3) is prolonged beyond the valve body (2) for connection with a separate stroke-actuation device (6), which forms one construction unit with the valve body (2).

4. A device according to Claim 3, characterised in that a connecting flange (17) axially spaced from the valve body (2) is arranged in fuel-tight manner on the shank (3) in its end zone facing the stroke-actuation device (6), which flange (17) is further in fuel-tight connection with the valve body by way of an axially-yieldable bellows (18).

5. A device according to Claims 3 and 4, characterised in that the stroke-actuation device (6) comprises a stroke drive (19) moving the valve (4) by means of the shank (3) in the opening direction, and a closer spring (20), which is arranged in a housing (21) which for the one part is connected with the valve body (2) and for the other part carries the stroke drive and acts upon a radially outwardly-directed flange (22) of a bush (23) of hat form arranged by means of the connecting flange (17) on the shank (3).

6. A device according to Claims 1-5, characterised in that the shank (3) is guided in the valve body (2) by means of a bush (7) of "Teflon" graphite or "Teflon" bronze and is made hollow approximately as far as the position of coupling with the stroke drive (19).
